# EUROPÄISCHE PATENTSCHRIFT

(11) **EP 3 600 706 B1**
(45) Veröffentlichungstag und Bekanntmachung des Hinweises auf die Patenterteilung: **04.09.2024**
(21) Anmeldenummer: 18717852.0
(22) Anmeldetag: 26.03.2018
(51) Int. Cl.: B08B 9/043, B08B 9/045, E03F 9/00, E03C 1/302

(54) **VORSCHUBEINRICHTUNG UND REINIGUNGSGERÄT**
FEED DEVICE AND CLEANING DEVICE
DISPOSITIF D'AVANCE ET APPAREIL DE NETTOYAGE

(30) Priorität: 30.03.2017 DE 102017106871
(43) Veröffentlichungstag der Anmeldung: 05.02.2020
(73) Patentinhaber: Lehmann GmbH & Co. KG, 64832 Babenhausen (DE)
(72) Erfinder: LEHMANN, Frank, 63500 Seligenstadt (DE)
(74) Vertreter: Habermann Intellectual Property Partnerschaft von Patentanwälten mbB
(86) Internationale Anmeldenummer: PCT/EP2018/057682
(87) Internationale Veröffentlichungsnummer: WO 2018/178032

(56) Entgegenhaltungen:
- EP-A1- 0 348 799
- DE-U- 7 411 789
- GB-A- 2 122 712
- US-A- 3 224 024
- US-A- 3 897 602

## Beschreibung

Die Erfindung betrifft eine Vorschubeinrichtung für eine um ihre Längsachse rotierbare Reinigungsspirale eines Rohrreinigungsgeräts, wobei die Vorschubeinrichtung einen Grundkörper und eine in dem Grundkörper angeordnete Durchführungsöffnung aufweist, durch welche die Reinigungsspirale in einer Längsrichtung der Durchführungsöffnung längs hindurchführbar ist, wobei die Vorschubeinrichtung mindestens zwei an dem Grundkörper in der Längsrichtung fixiert angeordnete Vorschubelemente aufweist, die in der Durchführungsöffnung derart an die Reinigungsspirale andrückbar sind, dass bei rotierender Reinigungsspirale ein Vorschub der Reinigungsspirale erzeugt wird, wobei mindestens eines der Vorschubelemente als Formschlusselement ausgestaltet ist und ein in Richtung der Durchführungsöffnung ausgerichtetes Formschlussteil aufweist, wobei das Formschlussteil formschlüssig zwischen Windungen der Reinigungsspirale in die Reinigungsspirale eingreift, wenn die Vorschubelemente an die Reinigungsspirale angedrückt sind. Zudem betrifft die Erfindung ein Rohrreinigungsgerät mit einer solchen Vorschubeinrichtung.

Rohrreinigungsgeräte werden zur Reinigung von Rohrleitungen, wie beispielsweise von Abflussrohren verwendet. Zur Reinigung einer Rohrleitung wird die Reinigungsspirale mit Hilfe einer geeigneten Antriebseinrichtung des Rohrreinigungsgeräts in Rotation versetzt und in die Rohrleitung eingeführt. Durch die Rotation der Reinigungsspirale und eines gegebenenfalls an einem in die Rohrleitung eingeführten Endes der Rohrreinigungsspirale an der Rohrreinigungsspirale angeordneten Reinigungskopfs werden in der Rohrleitung anhaftende Verschmutzungen gelöst.

Aus dem Stand der Technik sind beispielsweise Rohrreinigungsgeräte bekannt, bei denen ein Klemmbackensystem mit mehreren um die Reinigungsspirale herum angeordneten Klemmbacken in Rotation versetzt wird, wobei die Klemmbacken an die Reinigungsspirale angedrückt werden können, um die Reinigungsspirale ebenfalls in Rotation zu versetzen. Zudem sind aus dem Stand der Technik Trommelrohrreinigungsgeräte bekannt, bei denen die Rohrreinigungsspirale in einer Trommel um eine quer zur Längsachse der Rohrreinigungsspirale verlaufende Trommelrotationsachse herum gewickelt ist, wobei die Trommel mitsamt der Rohrreinigungsspirale in eine Drehbewegung versetzt werden kann, so dass ein aus der Trommel in Richtung der Trommelrotationsachse herausgeführter Abschnitt der Rohrreinigungsspirale um die Längsachse der Rohrreinigungsspirale rotiert. Die Trommel der Rohrreinigungsmaschine kann manuell oder durch einen motorischen Antrieb in Rotation versetzt werden.

Insbesondere Trommelrohrreinigungsgeräte weisen üblicherweise eine Vorschubeinrichtung auf, durch die ein Vortrieb der Reinigungsspirale während der Rotation der Reinigungsspirale erzeugt werden kann. Dazu werden üblicherweise drehbar gelagerte zylindrische Vorschubelemente verwendet, die durch eine Betätigung einer geeigneten Betätigungseinrichtung mit der rotierenden Reinigungsspirale in der im Esentlichen zylindrischen Durchführungsöffnung in Anlage gebracht werden können, wobei Zylinderrotationsachsen der Vorschubelemente so gewählt sind, dass durch das Anpressen der Vorschubelemente an die Reinigungsspirale ein Vortrieb der Reinigungsspirale erzeugt wird. Eine solche Vorschubeinrichtung wird beispielsweise in der Druckschrift EP 1 031 666 B1 beschrieben. Zudem ist aus der Druckschrift US 3 897 602 A eine Vorschubeinrichtung für ein Trommelrohrreinigungsgerät bekannt, bei dem Formschlusselemente vorgesehen sind, die in der Längsrichtung verschwenkt und so an die Rohrreinigungsspirale angedrückt werden können.

Als Aufgabe der Erfindung wird es angesehen, die aus dem Stand der Technik bekannten Vorschubeinrichtungen zu verbessern.

Diese Aufgabe wird erfindungsgemäß dadurch gelöst, dass das Formschlusselement um eine in Richtung der Durchführungsöffnung quer zur Längsrichtung verlaufenden Drehachse frei schwenkbar gelagert an dem Grundkörper angeordnet ist, und dass das Formschlusselement ausschließlich längs in Richtung der Durchführungsöffnung verlagerbar ist und ausschließlich um die Drehachse schwenkbar ist, so dass sich das Formschlusselement automatisch an einen Verlauf einer Windung der durch die Durchöffnungsöffnung hindurchgeführten Reinigungsspirale ausrichtet, wenn das Formschlusselement an die Windung angedrückt wird.. Dadurch, dass mindestens eines der Vorschubelemente nicht lediglich kraftschlüssig mit der Reinigungsspirale in Anlage gebracht wird, sondern formschlüssig zwischen die Windungen der Reinigungsspirale, bei der es sich um eine Art wendelförmige biegsame Welle handelt, eingreift, wird ein zuverlässiger Vorschub der Reinigungsspirale erreicht, wenn die Vorschubelemente an die Reinigungsspirale angedrückt sind.

Dadurch, dass das Formschlusselement um eine in Richtung der Durchführungsöffnung quer zur Längsrichtung verlaufenden Drehachse schwenkbar gelagert an dem Grundkörper angeordnet ist, kann die erfindungsgemäße Vorschubeinrichtung zum Vortrieb verschiedener Rohrreinigungsspiralen mit unterschiedlich ausgestalteten und ausgerichteten Windungen verwendet werden. Auf diese Weise kann beispielsweise die Ausrichtung des Stegs des Formschlusselements einfach an eine Ausrichtung der jeweiligen Windung der verwendeten Rohrreinigungsspirale angepasst werden. Erfindungsgemäß ist das Formschlusselement um die Drehachse frei schwenkbar gelagert, so dass sich das Formschlusselement automatisch an einen Verlauf der Windung ausrichtet, wenn das Formschlusselement an die Windung angedrückt wird. Vorteilhafterweise ist ein Schwenkwinkel des Formschlusselements, um den das Formschlusselement schwenkbar ist, derart begrenzt, dass die Vorschubeinrichtung mit den üblicherweise verwendeten Rohrreinigungsspiralen verwendet werden kann und gleichzeitig ein Verkanten beispielsweise des Stegs des Formschlusselements vermieden wird. Vorteilhafterweise liegt der Schwenkwinkel zwischen 1° und 30°, bevorzugt zwischen 5° und 25° und besonders bevorzugt zwischen 10° und 15°.

Dadurch, dass das Formschlusselement ausschließlich längs in Richtung der Durchführungsöffnung verlagerbar ist und ausschließlich um die Drehachse schwenkbar ist, kann ein wirkungsvoller Eingriff in die Windungen der Welle erreicht werden.

Um den Vorschub durch das Formschlusselement weiter zu verbessern ist erfindungsgemäß vorgesehen, dass das Formschlusselement derart zwangsgeführt gelagert ist, dass eine Drehbewegung um eine zu der Längsachse parallelen Achse ausgeschlossen ist. Bei dem Formschlusselement handelt es sich vorteilhafterweise also nicht um ein parallel zur Längsachse drehbar gelagertes zylinderförmiges Vorschubelement mit einer an die Windungen der Reinigungsspirale angepassten Rille, welches mit der Welle dreht, wenn die Vorschubelemente an die Reinigungsspirale angedrückt sind. Erfindungsgemäß kann auch vorgesehen sein, dass das Formschlusselement derart zwangsgeführt gelagert ist, dass eine Drehbewegung um eine die Längsachse unter einem spitzen Winkel schneidenden Achse ausgeschlossen ist. Vorteilhafterweise ist eine Drehbewegung um eine die Längsachse unter einem Winkel zwischen 0.1 Grad und 60 Grad schneidenden Achse ausgeschlossen. Vorteilhafterweise kann erfindungsgemäß auch vorgesehen sein, dass das Formschlusselement ausschließlich in Richtung der Durchführungsöffnung und in die entgegengesetzte Richtung verlagerbar ist.

Das Formschlusselement ist vortelhafterweise so gelagert, dass eine Bewegung des Formschlusselements vermieden ist, wenn die Vorschubelemente an die Reinigungsspirale angedrückt sind. Auf diese Weise kann ein zuverlässiger Eingriff des Formschlussteils in die Windungen erreicht werden.

Vorteilhafterweise ist erfindungsgemäß vorgesehen, dass das Formschlussteil ein an einer dem Durchführungsbereich zugewandten Anlagefläche des Formschlusselements ausgebildeter Steg ist. Eine Länge des Stegs sollte so vorgegeben sein, dass ein zuverlässiger Eingriff zwischen die Windungen der Rohrreinigungsspirale bei Rohrreinigungsspiralen unterschiedlichen Durchmessers erreicht wird. Erfindungsgemäß ist es auch möglich, dass an der Anlagefläche mehrere parallel zueinander ausgerichtete Stege angeordnet sind, so dass mehrere Stege in benachbarte Windungen der Rohrreinigungsspirale eingreifen, um einen möglichst zuverlässigen Vorschub zu erreichen. Vorteilhafterweise ist ein Abstand der Stege zueinander an einen Drahtdurchmesser des für die Herstellung der Reinigungsspirale verwendeten Drahts angepasst, so dass die Stege einfach in benachbarte Windungen der Rohrreinigungsspirale eingebracht werden können.

Erfindungsgemäß ist vorteilhafterweise vorgesehen, dass mindestens ein Vorschubelement als Zylinderelement ausgestaltet ist und eine zylinderförmige Zylindermantelfläche aufweist, wobei das Zylinderelement um eine Zylinderachse drehbar gelagert an dem Grundkörper angeordnet ist und wobei die Zylindermantelfläche kraftschlüssig an der Reinigungsspirale anliegt, wenn die Vorschubelemente an die Reinigungsspirale angedrückt sind. Durch die Verwendung drehbar gelagerter zylinderförmiger Vorschubelemente können von den Vorschubelementen auf die Reinigungsspirale wirkende Reibungskräfte erheblich verringert werden. Da der Vorschub der Reinigungsspirale bei der erfindungsgemäßen Vorschubeinrichtung durch den formschlüssigen Eingriff des Formschlusselements erreicht wird, ist es nicht erforderlich, dass über die rotierenden zylinderförmigen Vorschubelemente Reibungskräfte auf die Reinigungsspirale ausgeübt werden.

Erfindungsgemäß ist daher vorteilhafterweise vorgesehen, dass die Zylinderachse in der Längsrichtung ausgerichtet ist. Auf diese Weise kann vermieden werden, dass über die Zylinderelemente Vorschubkräfte auf die Reinigungsspirale wirken. Der Vorschub wird dadurch durch das Formschlusselement bewirkt, wodurch in verschiedene Richtungen wirkende und von den Zylinderelementen und dem Formschlusselement aufgebrachte Vorschubkräfte vermieden werden. Vorteilhafterweise ist erfindungsgemäß vorgesehen, dass der Vorschub ausschließlich durch von dem Formschlusselement auf die Reinigungsspirale wirkende Vorschubkräfte bewirkt wird. Vorteilhafterweise wirken die übrigen Vorschubelemente und unsbesondere die Zylinderelemente ausschließlich als Gegenlager, um das Formschlusselement formschlüssig mit der Windung der Rohreinigungsspirale in Eingriff zu bringen. Zu diesem Zweck wird das Formschlusselement vorteilahfterweise durch entsprechend angeordnete Vorschubelemente gegen die Reinigungswelle gedrückt.

Bei einer besonders vorteilhaften Ausgestaltung der erfindungsgemäßen Vorschubeinrichtung ist vorgesehen, dass die Vorschubeinrichtung zwei Zylinderelemente und ein Formschlusselement aufweist.

Vorteilhafterweise ist erfindungsgemäß vorgesehen, dass die Vorschubelemente in einer gemeinsamen und senkrecht zu der Längsrichtung ausgerichteten Andrückebene liegen und beabstandet zueinander angeordnet sind, wenn die Vorschubelemente an die Reinigungsspirale angedrückt sind Bei der erfindungsgemäßen Vorschubeinrichtung wird der Vorschub der rotierenden Reinigungsspirale durch das zwischen die Windungen eingreifende Formschlusselement und nicht wie aus dem Stand der Technik bekannt durch eine geeignete Anordnung der Zylinderrotationsachsen zylindrischer Vorschubelemente ermöglicht. Daher können die Vorschubelemente in einer gemeinsamen Ebene um die Reinigungsspirale herum angeordnet werden, so dass die von den Vorschubelementen auf die Rohrreinigungsspirale wirkenden Andruckkräfte senkrecht zur Längsrichtung bzw. senkrecht zu der Längsachse der Rohrreinigungsspirale im Bereich der Vorschubelemente wirken, wodurch eine unerwünschte Verformung der Rohrreinigungsspirale durch die Vorschubelemente vermieden wird. Vorteilhafterweise sind die Vorschubelemente auf unterschiedlichen Seiten einer Mittelebene angeordnet, wobei sich die Mittelebene in der Längsrichtung entlang einer Durchführungsöffnungsmittellinie erstreckt. Erfindungsgemäß sind vorteilhafterweise zwei Vorschubelemente beabstandet zueinander auf einer Seite der Mittelebene und ein Formschlusselement auf der gegenüberliegenden Seite der Mittelebene angeordnet. Auf diese Weise kann die Reinigungsspirale durch die Vorschubelemente und vorteilhafterweise durch Zylinderelemente wirkungsvoll an die Reinigungsspirale angedrückt werden.

Um das Formschlusselement mit den Windungen der Rohrreinigungsspirale in Eingriff bringen und wieder lösen zu können, ist erfindungsgemäße vorgesehen, dass das Formschlusselement in Richtung der Durchführungsöffnung quer zur Längsrichtung verlagerbar an dem Grundkörper angeordnet ist. Vorteilhafterweise schneidet eine entsprechende Verlagerungsachse, in der eine Verlagerung des Formschlusselements quer zur Längsachse erfolgen kann, die Längsachse in einem Winkel zwischen 80 Grad und 100 Grad und besonders vorteilhafterweise in einem Winkel von 90 Grad. Die Verlagerungsachse schneidet die Durchführungsöffnung daher ebenfalls vorteilhafterweise in einem Winkel von 90 Grad.

Zur Verlagerung des Formschlusselements ist erfindungsgemäß vorgesehen, dass an dem Grundkörper ein mit dem Formschlusselement in Wirkverbindung stehendes Betätigungselement angeordnet ist, wobei durch eine Betätigung des Betätigungselements das Formschlusselement in Richtung der Durchführungsöffnung verlagerbar ist. Vorteilhafterweise ist das Betätigungselement gegen eine Federkraft einer Rückstellfeder verlagerbar, so dass das Formschlusselement von der Rohrreinigungsspirale gelöst wird, wenn das Betätigungselement nicht betätigt ist und an die Rohrreinigungsspirale angedrückt wird, wenn das Betätigungselement betätigt ist. Bei dem Betätigungselement handelt es sich vorteilhafterweise um einen an einem Handgriff der Vorschubeinrichtung angeordneten Druckhebel, der entgegen der Federkraft der Rückstellfeder in Richtung des Handhebels gedrückt werden und auf diese Weise das an dem Druckhebel angelenkte Formschlusselement in Richtung der Durchführungsöffnung verlagert werden kann. Das Formschlusselement weist vorteilhafterweise ein sich in Richtung des Betätigungselements erstreckendes Führungsteil auf, das in einer Zwangsführung der Befestigungseinrichtung zwangsgeführt ist, um das Formschlusselement bei Betätigung des Betätigungselements in Richtung der Durchführungsöffnung zu verlagern.

Erfindungsgemäß ist vorteilhafterweise vorgesehen, dass das Formschlusselement ausschließlich längs der Drehachse verlagerbar ist. Vorteilhafterweise schneidet die Drehachse die Längsachse und einem Winkel zwischen 80 Grad und 100 Grad und besonders vorteilahfterweise unter einem Winkel von 90 Grad. Dadurch, dass die Verlagerungsachse und die Drehachse zusammenfallen, kann die Zwangsführung des Formschlusselements besonders einfach ausgestaltet werden.

Die Erfindung betrifft auch ein Rohrreinigungsgerät mit einer wie vorangehend beschrieben Vorschubeinrichtung, wobei der Grundkörper der Vorschubeinrichtung und ein Rohrreinigungsgerätgrundkörper zweiteilig ausgestaltet sind. Vorteilhafterweise handelt es sich bei dem Rohrreinigungsgerät um eine drehbar gelagerte Trommel, in der die Reinigungsspirale angeordnet ist.

Weitere vorteilhafte Ausgestaltungen der erfindungsgemäßen Vorschubeinrichtung und des erfindungsgemäßen Reinigungsgeräts werden anhand von in der Zeichnung dargestellten Ausführungsbeispielen näher erläutert.

Es zeigt:
Figur 1 eine schematisch dargestellte Ansicht einer Vorschubeinrichtung mit einem drehbaren Handgriff zur Verlagerung eines Formschlusselements und
Figur 2 eine schematische dargestellte Ansicht einer Vorschubeinrichtung mit einem an einem Handgriff angeordneten Betätigungselement.

In Figur 1 ist schematisch eine Vorschubeinrichtung 1 mit einem Grundkörper 2 dargestellt. Der Grundkörper 2 weist zwei Gehäusehälften auf, wobei in der Darstellung lediglich eine Gehäusehälfte 3 dargestellt ist. In einer Durchführungsöffnung 4 des Grundkörpers 3 ist eine um ihre Längsachse 5 rotierbare Reinigungsspirale 6 in einer Längsrichtung 7 der Durchführungsöffnung 4 längs hindurchgeführt.

Die Vorschubeinrichtung 1 weist drei an dem Grundkörper 2 in der Längsrichtung 7 fixiert angeordnete Vorschubelemente 8 auf, die in der Durchführungsöffnung 4 an die Reinigungsspirale 6 angedrückt sind. Eines der Vorschubelemente 8 ist als Formschlusselement 9 und die beiden weiteren Vorschubelemente 8 sind als Zylinderelemente 10 ausgestaltet. Das Formschlusselement 9 weist ein in Richtung der Durchführungsöffnung 4 ausgerichtetes Formschlussteil 11 auf. Das Formschlussteil 11 greift formschlüssig zwischen Windungen 12 der Reinigungsspirale 6 in die Reinigungsspirale 6 ein. Auf diese wird bei einer Rotation der Reinigungsspirale 6 ein Vorschub der Reinigungsspirale 6 in Abhängigkeit einer Rotationsrichtung in der Längsrichtung 7 oder entgegen der Längsrichtung 7 erzeugt. In den Darstellungen der Figuren 1 und 2 ist jeweils eine Windung 12 exemplarisch mit einem Bezugszeichen gekennzeichnet.

Die Zylinderelemente 10 weisen eine zylinderförmige Zylindermantelfläche 13 auf und sind jeweils um eine Zylinderachse 14 drehbar gelagert an dem Grundkörper 2 angeordnet. Die Zylinderelemente 10 liegen mit ihren Zylindermantelflächen 13 kraftschlüssig an der Reinigungsspirale 6 an. Auf diese Weise wird die Reinigungsspirale 6 über die Zylinderelemente 10 gegen das Formschlusselement 9 gedrückt, sodass das Formschlussteil 11 formschlüssig in zwischen die Windungen 12 eingreift.

Die Zylinderachsen 14 sind in der Längsrichtung 7 ausgerichtet. Auf diese Weise werden durch die Zylinderelemente 10 keine Vorschubkräfte auf die Reinigungsspirale 6 ausgeübt, sondern die Reinigungsspirale 6 gegen das die Vorschubkraft erzeugende Formschlusselement 9 gedrückt. Zudem kann eine Reibung zwischen dem Zylinderelement 10 und der Reinigungsspirale 6 auf diese Weise weiter verringert werden.

Die Vorschubelemente 8 liegen in einer gemeinsamen und senkrecht zu der Längsrichtung 7 ausgerichteten Andrückebene und sind beabstandet zueinander angeordnet. Auf diese Weise wird ein möglichst sicherer Eingriff des Formschlusselements 9 in die Reinigungsspirale 6 ermöglicht.

Das Formschlusselement 9 ist in Richtung der Durchführungsöffnung 4 quer zur Längsrichtung 7 verlagerbar an dem Grundkörper 2 angeordnet. Eine Drehbewegung um eine zu der Längsachse 5 parallelen Achse ist ausgeschlossen. Formschlusselement 9 Zur Verlagerung des Formschlusselements 9 weist der Grundkörper 2 einen über eine Schraubverbindung 15 mit den Gehäusehälften 3 verbundenen Handgriff 16 auf. Eine obere Anlagefläche 17 des Handgriffs 16 bildet einen Anschlag für das Formschlusselement 9. Durch Drehen des Handgriffs 16 wird der Handgriff 16 in Abhängigkeit der Drehrichtung weiter in Richtung des Grundkörpers 2 oder in entgegengesetzter Richtung geschraubt und verlagert, sodass das Formschlusselement 9 gegen die Reinigungsspirale 6 gedrückt werden und von der Reinigungsspirale 6 gelöst werden kann.

Bei der in Figur 2 dargestellten Vorschubeinrichtung 1 ist an einem Handgriff 16 eines Grundkörpers 2 ein mit einem Formschlusselement 9 in Wirkverbindung stehendes Betätigungselement 18 angeordnet. Das Betätigungselement 18 steht mit einer Rückstellfeder 19 in Eingriff, die sich gegen den Handgriff 16 abstützt und kann gegen eine Federkraft der Rückstellfeder 19 in Richtung der Rückstellfeder 19 verlagert werden.

Das Formschlusselement 9 weist ein sich in Richtung des Betätigungselements 18 erstreckendes Führungsteil 20 auf. Das Führungsteil 20 ist in einer an dem Betätigungselement 18 ausgebildeten Nut 21 zwangsgeführt. Auf diese Weise wird das Formschlusselement 9 von einer Rohrreinigungsspirale 6 gelöst, wenn das Betätigungselement 18 nicht betätigt ist und durch die Rückstellfeder 19 in eine Ausgangslage verlagert ist. Wenn das Betätigungselement 19 betätigt wird, wird das Führungsteil längs 20 der Nut 21 verlagert und das Formschlusselement 9 auf diese Weise in Richtung der Reinigungsspirale 6 verlagert.

Bei der in Figur 2 dargestellten Ausführungsform ist das Formschlusselement 6 um eine in Richtung einer Durchführungsöffnung 4 quer zu einer Längsrichtung 7 verlaufenden Drehachse 22 schwenkbar gelagert an dem Grundkörper 2 angeordnet. Auf diese Weise kann die Ausrichtung eines Führungsteils 11 des Formschlusselements 9 einfach an eine Ausrichtung der jeweiligen Windungen 12 der verwendeten Rohrreinigungsspirale 6 angepasst werden.

## Patentansprüche

1. Vorschubeinrichtung (1) für eine um ihre Längsachse (5) rotierbare Reinigungsspirale (6) eines Rohrreinigungsgeräts, wobei die Vorschubeinrichtung (1) einen Grundkörper (2) und eine in dem Grundkörper (2) angeordnete Durchführungsöffnung (4) aufweist, durch welche die Reinigungsspirale (6) in einer Längsrichtung (7) der Durchführungsöffnung (4) längs hindurchführbar ist, wobei die Vorschubeinrichtung (1) mindestens zwei an dem Grundkörper (2) in der Längsrichtung (7) fixiert angeordnete Vorschubelemente (8) aufweist, die in der Durchführungsöffnung (4) derart an die Reinigungsspirale (6) andrückbar sind, dass bei rotierender Reinigungsspirale (6) ein Vorschub der Reinigungsspirale (6) erzeugt wird, wobei mindestens eines der Vorschubelemente (8) als Formschlusselement (9) ausgestaltet ist und ein in Richtung der Durchführungsöffnung (4) ausgerichtetes Formschlussteil (11) aufweist, wobei das Formschlussteil (11) formschlüssig zwischen Windungen (12) der Reinigungsspirale (6) in die Reinigungsspirale (6) eingreift, wenn die Vorschubelemente (8) an die Reinigungsspirale (6) angedrückt sind, **dadurch gekennzeichnet, dass** das Formschlusselement (9) um eine in Richtung der Durchführungsöffnung (4) quer zur Längsrichtung (7) verlaufenden Drehachse (22) frei schwenkbar gelagert an dem Grundkörper (2) angeordnet ist, und dass das Formschlusselement (9) ausschließlich längs in Richtung der Durchführungsöffnung (4) verlagerbar ist und ausschließlich um die Drehachse (22) schwenkbar ist, so dass sich das Formschlusselement (9) automatisch an einen Verlauf einer Windung (12) der durch die Durchöffnungsöffnung (7) hindurchgeführten Reinigungsspirale (6) ausrichtet, wenn das Formschlusselement an die Windung (12) angedrückt wird.

2. Vorschubeinrichtung (1) gemäß Anspruch 1, **dadurch gekennzeichnet, dass** das Formschlusselement (9) derart zwangsgeführt gelagert ist, dass eine Drehbewegung um eine zu der Längsachse (5) parallelen Achse ausgeschlossen ist.

3. Vorschubeinrichtung (1) gemäß Anspruch 1 oder Anspruch 2, **dadurch gekennzeichnet, dass** eine Bewegung des Formschlusselements vermieden ist, wenn die Vorschubelemente an die Reinigungsspirale angedrückt sind.

4. Vorschubeinrichtung (1) gemäß einem der voranstehenden Ansprüche , **dadurch gekennzeichnet, dass** das Formschlussteil (11) ein an einer der Durchführungsöffnung (4) zugewandten Anlagefläche des Formschlusselements (9) ausgebildeter Steg ist.

5. Vorschubeinrichtung (1) gemäß einem der voranstehenden Ansprüche, **dadurch gekennzeichnet, dass** mindestens ein Vorschubelement (8) als Zylinderelement (10) ausgestaltet ist und eine zylinderförmige Zylindermantelfläche (13) aufweist, wobei das Zylinderelement (10) um eine Zylinderachse (14) drehbar gelagert an dem Grundkörper (2) angeordnet ist und wobei die Zylindermantelfläche (13) kraftschlüssig an der Reinigungsspirale (6) anliegt, wenn die Vorschubelemente (8) an die Reinigungsspirale (6) angedrückt sind.

6. Vorschubeinrichtung (1) gemäß Anspruch 5, **dadurch gekennzeichnet, dass** die Zylinderachse (14) in der Längsrichtung (7) ausgerichtet ist.

7. Vorschubeinrichtung (1) gemäß Anspruch 5 oder Anspruch 6, **dadurch gekennzeichnet, dass** die Vorschubeinrichtung (1) zwei Zylinderelemente (10) und ein Formschlusselement (9) aufweist.

8. Vorschubeinrichtung (1) gemäß einem der voranstehenden Ansprüche, **dadurch gekennzeichnet, dass** die Vorschubelemente (8) in einer gemeinsamen und senkrecht zu der Längsrichtung (7) ausgerichteten Andrückebene (15) liegen und beabstandet zueinander angeordnet sind, wenn die Vorschubelemente (8) an die Reinigungsspirale (6) angedrückt sind.

9. Vorschubeinrichtung (1) gemäß einem der voranstehenden Ansprüche, **dadurch gekennzeichnet, dass** das Formschlusselement (9) in Richtung der Durchführungsöffnung (4) quer zur Längsrichtung (7) verlagerbar an dem Grundkörper (2) angeordnet ist.

10. Vorschubeinrichtung (1) gemäß Anspruch 9, **dadurch gekennzeichnet, dass** an dem Grundkörper (2) ein mit dem Formschlusselement (9) in Wirkverbindung stehendes Betätigungselement (18) angeordnet ist, wobei durch eine Betätigung des Betätigungselements (18) das Formschlusselement (9) in Richtung der Durchführungsöffnung (4) verlagerbar ist.

11. Vorschubeinrichtung (1) gemäß einem der voranstehenden Ansprüche, **dadurch gekennzeichnet, dass** das Formschlusselement (9) ausschließlich längs der Drehachse (22) verlagerbar ist.

12. Rohrreinigungsgerät mit einer Vorschubeinrichtung (1) gemäß einem der voranstehenden Ansprüche, wobei der Grundkörper (2) der Vorschubeinrichtung (1) und ein Rohrreinigungsgerätgrundkörper zweiteilig ausgestaltet sind.

## Claims

1. Feed device (1) for a cleaning snake (6) of a tube cleaning device, which snake is rotatable about its longitudinal axis (5), wherein the feed device (1) comprises a main body (2) and a lead-through opening (4) which is arranged in the main body (2) and through which the cleaning snake (6) can be longitudinally guided in a longitudinal direction (7) of the lead-through opening (4), wherein the feed device (1) comprises at least two feed elements (8) which are arranged on the main body (2) so as to be fixed in the longitudinal direction (7) and which can be pressed onto the cleaning snake (6), in the lead-through opening (4), in such a way that, when the cleaning snake (6) is rotating, a feed of the cleaning snake (6) is achieved, wherein at least one of the feed elements (8) is designed as a form-fitting element (9) and comprises a form-fitting part (11) that is oriented in the direction of the lead-through opening (4), wherein the form-fitting part (11) engages in the cleaning snake (6) in a form-fitting manner, between windings (12) of the cleaning snake (6), when the feed elements (8) are pressed against the cleaning snake (6), **characterised in that** the form-fitting element (9) is arranged mounted on the main body (2) so as to be freely rotatable about an axis of rotation (22) extending in the direction of the lead-through opening (4), transversely to the longitudinal direction (7), and **in that** the form-fitting element (9) is displaceable exclusively longitudinally in the direction of the lead-through opening (4) and is pivotable exclusively about the axis of rotation (22), such that the form-fitting element (9) is automatically oriented to a course of a winding (12) of the cleaning snake (6) guided through the lead-through opening (7), when the form-fitting element is pressed onto the winding (12).

2. Feed device (1) according to claim 1, **characterised in that** the form-fitting element (9) is mounted in a positively driven manner, in such away that a rotational movement about an axis in parallel with the longitudinal axis (5) is excluded.

3. Feed device (1) according to either claim 1 or claim 2, **characterised in that** a movement of the form-fitting is prevented when the feed elements are pressed against the cleaning snake.

4. Feed device (1) according to any of the preceding claims, **characterised in that** the form-fitting part (!1) is a rib formed on a contact surface of the form-fitting element (9) facing the lead-through opening (4).

5. Feed device (1) according to any of the preceding claims, **characterised in that** at least one feed element (8) is designed as a cylinder element (10) and has a cylindrical cylinder lateral surface (13), wherein the cylinder element (10) is arranged mounted on the main body (2) so as to be rotatable about a cylinder axis (14), and wherein the cylinder lateral surface (13) rests on the cleaning snake (5) in a force-fitting manner, when the feed elements (8) are pressed against the cleaning snake (6).

6. Feed device (1) according to claim 5, **characterised in that** the cylinder axis (14) is oriented in the longitudinal direction (7).

7. Feed device (1) according to either claim 5 or claim 6, **characterised in that** the feed device (1) comprises two cylinder elements (10) and a form-fitting element (9).

8. Feed device (1) according to any of the preceding claims, **characterised in that** the feed elements (8) are located in a common pressing plane (15) that is oriented perpendicularly to the longitudinal direction (7) and are arranged so as to be spaced apart from one another when the feed elements (8) are pressed against the cleaning snake (6).

9. Feed device (1) according to any of the preceding claims, **characterised in that** the form-fitting element (9) is arranged on the main body (2) so as to be displaceable in the direction of the lead-through opening (4), transversely to the longitudinal direction (7).

10. Feed device (1) according to claim 9, **characterised in that** an actuation element (18), which is operatively connected to the form-fitting element (9), is arranged on the main body (2), wherein the form-fitting element can be displaced in the direction of the lead-through opening (4), by means of actuation of the actuation element (18).

11. Feed device (1) according to any of the preceding claims, **characterised in that** the form-fitting element (9) is displaceable exclusively along the axis of rotation (22).

12. Tube cleaning device comprising a feed device (1) according to any of the preceding claims, wherein the main body (2) of the feed device (1) and tube leaning device main body are formed in two parts.

## Revendications

1. Dispositif d'avance (1) pour une spirale de nettoyage (6), pouvant tourner autour de son axe longitudinal (5), d'un appareil de nettoyage de tuyaux, le dispositif d'avance (1) présentant un corps de base (2) et une ouverture de passage (4) agencée dans le corps de base (2), que la spirale de nettoyage (6) peut traverser longitudinalement dans une direction longitudinale (7) de l'ouverture de passage (4), le dispositif d'avance (1) présentant au moins deux éléments d'avance (8) agencés de manière fixe sur le corps de base (2) dans la direction longitudinale (7), qui peuvent être pressés contre la spirale de nettoyage (6) dans l'ouverture de passage (4) de telle sorte qu'une avance de la spirale de nettoyage (6) est produite lorsque la spirale de nettoyage (6) tourne, au moins l'un des éléments d'avance (8) étant conçu sous forme d'élément à complémentarité de forme (9) et présentant une pièce à complémentarité de forme (11) orientée en direction de l'ouverture de passage (4), la pièce à complémentarité de forme (11) s'engageant par complémentarité de forme entre des spires (12) de la spirale de nettoyage (6) dans la spirale de nettoyage (6) lorsque les éléments d'avance (8) sont pressés contre la spirale de nettoyage (6), **caractérisé en ce que** l'élément à complémentarité de forme (9) est agencé sur le corps de base (2) en étant monté de manière à pouvoir pivoter librement autour d'un axe de rotation (22) s'étendant dans la direction de l'ouverture de passage (4) transversalement à la direction longitudinale (7), et **en ce que** l'élément à complémentarité de de forme (9) peut être déplacé exclusivement longitudinalement en direction de l'ouverture de passage (4) et peut pivoter exclusivement autour de l'axe de rotation (22), de telle sorte que l'élément à complémentarité de forme (9) s'oriente automatiquement sur un tracé d'une spire (12) de la spirale de nettoyage (6) traversant l'ouverture de passage (7) lorsque l'élément à complémentarité de forme est pressé contre la spire (12).

2. Dispositif d'avance (1) selon la revendication 1, **caractérisé en ce que** l'élément à complémentarité de forme (9) est monté à guidage forcé de telle sorte qu'un mouvement de rotation autour d'un axe parallèle à l'axe longitudinal (5) est exclu.

3. Dispositif d'avance (1) selon la revendication 1 ou la revendication 2, **caractérisé en ce qu'**un mouvement de l'élément à complémentarité de forme est évité lorsque les éléments d'avance sont pressés contre la spirale de nettoyage.

4. Dispositif d'avance (1) selon l'une quelconque des revendications précédentes, **caractérisé en ce que** la pièce à complémentarité de forme (11) est une entretoise réalisée sur une surface d'appui de l'élément à complémentarité de forme (9) tournée vers l'ouverture de passage (4).

5. Dispositif d'avance (1) selon l'une quelconque des revendications précédentes, **caractérisé en ce qu'**au moins un élément d'avance (8) est conçu sous forme d'élément cylindrique (10) et présente une surface d'enveloppe cylindrique (13), l'élément cylindrique (10) étant agencé sur le corps de base (2) en étant monté de manière à pouvoir tourner autour d'un axe de cylindre (14) et la surface d'enveloppe cylindrique (13) s'appliquant par adhérence contre la spirale de nettoyage (6) lorsque les éléments d'avance (8) sont pressés contre la spirale de nettoyage (6).

6. Dispositif d'avance (1) selon la revendication 5, **caractérisé en ce que** l'axe de cylindre (14) est orienté dans la direction longitudinale (7).

7. Dispositif d'avance (1) selon la revendication 5 ou la revendication 6, **caractérisé en ce que** le dispositif d'avance (1) présente deux éléments cylindriques (10) et un élément à complémentarité de forme (9).

8. Dispositif d'avance (1) selon l'une quelconque des revendications précédentes, **caractérisé en ce que** les éléments d'avance (8) sont situés dans un plan de pression (15) commun et orienté perpendiculairement à la direction longitudinale (7) et sont agencés à distance les uns des autres lorsque les éléments d'avance (8) sont pressés contre la spirale de nettoyage (6).

9. Dispositif d'avance (1) selon l'une quelconque des revendications précédentes, **caractérisé en ce que** l'élément à complémentarité de forme (9) est agencé sur le corps de base (2) de manière à pouvoir être déplacé en direction de l'ouverture de passage (4) transversalement à la direction longitudinale (7).

10. Dispositif d'avance (1) selon la revendication 9, **caractérisé en ce qu'**un élément d'actionnement (18) en liaison active avec l'élément à complémentarité de forme (9) est agencé sur le corps de base (2), l'élément à complémentarité de forme (9) pouvant être déplacé en direction de l'ouverture de passage (4) par un actionnement de l'élément d'actionnement (18) .

11. Dispositif d'avance (1) selon l'une quelconque des revendications précédentes, **caractérisé en ce que** l'élément à complémentarité de forme (9) peut être déplacé exclusivement le long de l'axe de rotation (22).

12. Appareil de nettoyage de tuyaux avec un dispositif d'avance (1) selon l'une quelconque des revendications précédentes, le corps de base (2) du dispositif d'avance (1) et un corps de base de l'appareil de nettoyage de tuyaux étant conçus en deux parties.
